# FASCICULE DE BREVET EUROPEEN

(11) **EP 0 053 977 B1**
(45) Date de publication et mention de la délivrance du brevet: **07.05.1986**
(21) Numéro de dépôt: 81401918.8
(22) Date de dépôt: 03.12.1981
(51) Int. Cl.: E04F 15/14, E01C 11/10, E01C 23/02

(54) **Ensemble d'accessoires destiné à la réalisation de joints de retrait et de dilatation dans un dallage en béton**
Zubehör zur Herstellung von Dehnungs- und Schwindfugen in Betonbodenbelägen
Kit for making shrinkage and dilatation joints in concrete pavement

(30) Priorité: 05.12.1980 FR 8025822
(43) Date de publication de la demande: 16.06.1982
(73) Titulaire: Lucas, Jean-Claude, F-35400 Saint-Malo (FR)
(72) Inventeur: Lucas, Jean-Claude, F-35400 Saint-Malo (FR)

## Description

L'invention concerne un ensemble d'accessoires destiné à la réalisation de joints de retrait et de dilatation dans un dallage en béton selon le préambule de la revendication 1.

Des ensembles d'accessoires qui permettent la réalisation de joints dans les dallages en béton sont déjà connus.

Le document DE-A-2541 030 décrit un tel ensemble d'accessoires consistant en un profilé continu de support dans lequel s'encastre un autre profilé longitudinal. Le profilé continu de support empêche la continuité de la dalle en dessous du joint. Le document US-A-2 651 243 décrit également un ensemble d'accessoires destinés à la réalisation de joints de retrait dans un dallage en béton qui comprend un profilé avant une forme de U inversé et une pluralité de supports destinés à supporter, à intervalles réguliers, ledit profilé. Chaque élément de support présente une partie supérieure verticale qui s'emboîtera entre les deux branches du profilé en U inversé. Les supports sont fixés au moyen d'un cadre métallique qui est cloué à l'hérissonnage de la dalle, ce cadre est compliqué et coûteux.

La présente invention a pour but de remédier à ces inconvénients. Elle a pour objet un ensemble d'accessoires destiné à la réalisation de joints de retrait et de dilatation d'un dallage en béton conformément au texte de la revendication 1.

L'invention comprend aussi la possibilité d'avoir des joints amovibles et des joints permanents selon l'énoncé des revendications dépendantes et les dessins annexés représentent à titre d'exemples des formes d'exécution de l'ensemble des accessoires, objet de l'invention.
La figure 1 décrit en coupe verticale et de côté un joint permanent.
La figure 2 décrit en coupe et en profil un joint escamotable.
La figure 3 décrit en coupe et en profil un support.
La figure 4 décrit un support de croisement en section horizontale et de profil.
La figure 5 est une vue perspective de l'invention.
La figure 6 décrit un procédé de mise en oeuvre de ces accessoires.

La figure 1 décrit un profilé en U inversé 1 destiné à rester en permanence dans le béton et à servir de joint une fois le béton durci.

La figure 2 décrit un profilé en U inversé 2 destiné à être retiré du béton pour créer une saignée comparable à celle réalisée par sciage, et qui sera ultérieurement remplie de mastic afin d'assurer son étanchéité.

Les supports à la figure 3 et à la figure 4 seront décrits successivement.

A la figure 1 est indiqué un profilé en U inversé 1 qui comporte deux branches 5. Sur ces deux branches se trouvent deux oreilles 6. Ce profilé s'emboitera parfaitement sur le support 3 et grâce à ses deux oreilles 6, ce profilé restera parfaitement solidaire du béton.

A la figure 2 est indiqué un profilé en forme de U inversé qui comprend deux branches 7, destiné à être récupéré. Il sera plus étroit en partie inférieure afin de pouvoir s'extraire facilement du béton quand celui-ci aura fait sa prise. Il laissera donc une saignée rectiligne dans le béton ; celle-ci sera ultérieurement mastiquée.

A la figure 3, le support 3 comporte une partie inférieure de section sensiblement trapézoïdale, ayant une grande base située inférieurement, qui est destinée à être noyée dans un béton de mise à niveau. La partie supérieure 9, verticale, est destinée à s'emboîter entre les deux branches 5 ou 7 des profilés en forme de U inversé. A la jonction entre la partie supérieure et la partie inférieure, de part et d'autre de la partie supérieure verticale, se trouvent deux gorges 10 destinées à recevoir l'embase de l'extrémité des branches 5 ou 7 des profilés en forme de U inversé. Les profilés 1 et 2 sont maintenus par les supports 3 qui sont disposés de part en part.

La figure 4 décrit un support de croisement 4 comportant quatre parties verticales 11 en forme de croix où viennent s'emboîter les profilés 1 ou 2 en forme de U inversé aux intersections des joints.

La figure 5 décrit, à titre d'exemple, un croisement de deux joints, un profilé amovible 2 et un joint permanent 1 maintenus par un joint de croisement 4, le joint 1 étant supporté à une certaine distance par un support 3 décrit précédemment.

Comme indiqué à la figure 6, ces différents accessoires seront mis en place la veille du coulage du dallage, et les supports des profilés 3, ainsi que les guides de croisement 4, seront partiellement noyés dans un premier béton ou mortier, afin d'assurer la mise à niveau et la rigidité des profilés 1 ou 2. Ce béton de mise à niveau aura le volume le plus restreint possible. Il assurera le scellement parfait des supports de profilés et guides de croisement, et ne devra pas gêner la pose éventuellement d'un treillis soudé. Le lendemain, comme l'indique la figure 6, les ouvriers pourront couler le béton et assurer sa mise en place à la règle vibrante ou non. Si les profilés 1 ont été choisis, ils resteront dans le béton, et serviront de joint de retrait et de dilatation.

Avec les profilés 2, il faudra les récupérer après la prise du béton et remplir les saignées ainsi réalisées avec un mastic adéquat.

Ces différents accessoires, objet de l'invention, auront une application pour tous les dallages susceptibles de faire du retrait et où un joint de dilatation s'impose.

## Revendications

1. Ensemble d'accessoires destiné à la réalisation de joints de retrait et de dilatation dans un dallage en béton comprenant un profilé (1 ; 2) ayant une forme sensiblement en U inversé et une pluralité de supports (3) destinés à supporter à intervalles réguliers ledit profilé (1 ; 2), chaque support (3) présentant une partie supérieure verticale (9) destiné à s'emboîter entre les deux branches (5 ; 7) du profilé (1 ; 2) en forme de U inversé, cet ensemble d'accessoires est caractérisé en ce que chaque élément de support (3) comporte une partie inférieure de section sensiblement trapézoïdale (8) ayant la grande base située inférieurement et destinée à être noyée dans un béton ou mortier de mise à niveau, et comporte à la jonction de la partie supérieure verticale (9), avec la base supérieure de la section trapézoïdale (8) deux gorges (10) d'un côté et de l'autre de cette partie verticale (9), ces deux gorges (10) étant destinées à recevoir les extrémités des branches (5 ; 7) du profilé en forme de U inversé (1 ; 2).

2. Ensemble selon la revendication 1 caractérisé en ce que le profilé (1) destiné à rester dans le dallage après durcissement du béton, comporte deux oreilles (6) sur les parties extérieures des branches du U inversé (5).

3. Ensemble selon la revendication 1 caractérisé en ce que le profilé (2) est prévu pour être récupéré après durcissement du dallage, la forme du U inversé se rétrécissant vers les extrémités inférieures (7).

4. Ensemble selon les revendications précédentes caractérisé en ce que l'intersection des deux profilés (1 ; 2) est assurée par un support de croisement (4) en forme de croix comportant quatre branches perpendiculaires (11).

## Claims

1. A kit for making shrinkage and dilatation joints in concrete pavement, comprising a generally reversed U-shaped bar (1, 2) and a plurality of supports (3) provided for supporting said bar (1, 2) at regular intervals, each support (3) having a vertical upper part (9) which fits between the two legs (5, 7) of the reversed U-shaped bar (1, 2), characterized in that each support element (9) has a generally trapezoid shaped cross section lower part (8) with the large base at the bottom and to be embedded into levelling concrete or mortar, and, at the junction between the upper vertical part (9) and the upper base of the trapezoid cross section, two grooves (10) on both sides of said upper vertical part (9), both grooves (10) being provided for receiving the ends of the legs (5, 7) of the reversed U-shaped bar (1, 2).

2. A kit according to claim 1, characterized in that the bar (1) remaining in the pavement after hardening of the concrete has two spurs (6) on the external parts of the legs of the reversed U (5).

3. A kit according to claim 1, characterized in that the bar (1) is removable after hardening of the pavement, the shape of the reversed U narrowing towards the lower ends (7).

4. A kit according to preceeding claims, characterized in that the crossing of two bars (1, 2) is insured by a cross-shaped crossing support (4) having four perpendicular limbs (11).

## Patentansprüche

1. Zubehör zur Herstellung von Dehnungs- und Schwindfugen in Beton-Bodenbelägen, mit einem allgemein umgekehrten U-förmigen Stab (1, 2) und einer Mehrzahl von Trägern (3) zum Abstützen des Stabes (1, 2) in regelmäßigen Abständen, wobei jeder Träger (3) einen vertikalen oberen Teil (9) hat, der zwischen die beiden Schenkel (5, 7) des umgekehrten U-förmigen Stabes (1, 2) paßt, dadurch gekennzeichnet, daß jeder Trägerteil (9) einen unteren Abschnitt (8) mit im wesentlichen trapezförmigem Querschnitt hat, dessen großer Basisabschnitt unten liegt und bis zu seinem Niveau in Beton oder Mörtel eingebettet wird, und daß an der Verbindungsstelle zwischen dem oberen vertikalen Teil (9) und dem oberen Basisabschnitt des trapezförmigen Querschnitts zwei Nuten (10) auf beiden Seiten des oberen vertikalen Teils (9) ausgebildet sind und beide Nuten (10) zur Aufnahme der Enden der Schenkel (5, 7) des umgekehrt U-förmigen Stabes (1, 2) dienen.

2. Zubehör nach Anspruch 1, dadurch gekennzeichnet, daß der Stab (1), der nach dem Aushärten des Betons in dem Bodenbelag verbleibt, zwei Ansätze (6) an den äußeren Abschnitten der Schenkel des umgekehrten U (5) hat.

3. Zubehör nach Anspruch 1, dadurch gekennzeichnet, daß der Stab (1) nach dem Aushärten des Bodenbelags herausnehmbar ist, und daß die Form des umgekehrten U zu den unteren Enden (7) hin schmaler wird.

4. Zubehör nach einem der vorhergehenden Ansprüche, dadurch gekennzeichnet, daß die Kreuzungsstelle der beiden Stäbe (1, 2) durch eine kreuzförmige Abstützung (4) gesichert ist, die vier senkrecht zueinander stehende Arme (11) hat.
